# EUROPÄISCHE PATENTANMELDUNG

(11) **EP 0 005 561 A1**
(43) Veröffentlichungstag der Anmeldung: **28.11.1979**
(21) Anmeldenummer: 79200108.3
(22) Anmeldetag: 05.03.1979
(51) Int. Cl.: F27D 11/08, F27B 3/06, H05B 7/02, E05C 1/00

(54) **Verriegelungsvorrichtung für einen Lichtbogenofen**

(30) Priorität: 17.05.1978 CH 5333/78
(71) Anmelder: BBC Aktiengesellschaft Brown, Boveri & Cie., CH-5401 Baden (CH)
(72) Erfinder: Bühler, Karl, CH-5415 Nussbaumen (CH)

(57) **Zusammenfassung**

Die Verriegelungsvorrichtung für einen Lichtbogenofen enthält Betätigungsstangen für wenigstens einen Kippriegel und für wenigstens einen Schwenkriegel. Die Kippriegel (16) und die Schwenkriegel (24) können entweder starr mit Hilfe von Betätigungsstangen (15) verbunden sein oder man kann ein System von Hebeln (7, 23) und kulissenartigen Platten (11) verwenden, die immer wenigstens eine der Funktionen Kippen-Schwenken blockieren.

## Beschreibung

Die vorliegende Erfindung bezieht sich auf eine Verriegelungsvorrichtung für einen Lichtbogenofen mit wenigstens einem Kippriegel und wenigstens einem Schwenkriegel.

Um einen Lichtbogenofen chargieren zu können, muss man den Ofendeckel auf die Seite bringen, damit der mit dem Kran herangefahrene Schrottkorb sich in den nun offen stehenden Kessel entleeren kann. Viele Lichtbogenöfen werden zur Zeit so konstruiert, dass eine Plattform verwendet ist auf der der Kessel und weitere zum Deckelentfernen erforderliche Teile angeordnet sind. Während des Abgiessens der Schmelze müssen also alle Teile des Ofens, die auf der Plattform stehen, mitkippen. Der obere Teil des Ofens, der sogenannte Oberofen, stellt einen beträchtlichen Teil des gesamten Ofengewichtes dar, so dass beim Ausschwenken des Oberofens sich der Gesamtschwerpunkt aus der Ofenachse und damit aus der Achse der Wiegen, auf welchen der Ofen kippen kann, verlagert. Ein so entstandenes Kippmoment muss mit Hilfe von wenigstens einem Kippriegel aufgenommen werden. Andererseits muss durch mindestens einen Schwenkriegel der Oberofen beim Kippen der Plattform in der eingeschwenkten Lage gehalten werden, damit er durch das beim Kippen entstehende Moment nicht selbständig ausschwenkt. Bei den heute verwendeten Kippeinrichtungen werden meistens hydraulische Zylinder verwendet, und auch die Verriegelung wird hydraulisch angetrieben. Auch die Schwenkbewegung des Oberofens muss in der Ruhestellung verriegelt sein. Es gibt also zwei Funktionen: Das Ausschwenken des Oberofens und das Ofenkippen. Die Verriegelung muss so erfolgen, dass nur eine dieser Funktionen frei durchführbar ist und dass in der Zwischenstellung beide Funktienen yenniegelt sind

Im Prospekt Swindell-Dressler Electric Arc Furnaces, Pittsburgh, undatiert, ist eine elektrische Verriegelungsvorrichtung der oben genannten Art beschrieben. Es werden elektrische Schalter verwendet. Diese Schalter können jedoch blockiert oder beschädigt sein und dann besteht die Gefahr, dass die gegenseitige Verriegelung nicht funktioniert und dass der Ofen umkippt.

Der im Anspruch 1 angegebenen Erfindung liegt die Aufgabe zugrunde, eine Verriegelungsvorrichtung für einen Lichtbogenofen mit wenigstens einem Kippriegel und wenigstens einem Schwenkriegel zu schaffen, die die Nachteile des Bekannten nicht aufweist und die ein sicheres Schwenk-Kipp-Verriegelungssystem gewährleistet.

Mit der Verriegelungsvorrichtung nach der Erfindung wird ein sicheres Zusammenwirken der Bestandteile erreicht, weil die Vorrichtung nur rein mechanische Teile enthält und daher wenig störanfällig ist.

Eine vorteilhafte Weiterbildung der Erfindung ist im Unteranspruch 2 beschrieben. Der dreiarmige Hebel kann gleichzeitig zwei Kippriegel und einen Schwenkriegel betätigen.

Eine andere Lösung der Aufgabe der Erfindung ist im Anspruch 3 beschrieben. Die starre Verbindung des Schwenkriegels und des Kippriegels vereinfacht wesentlich die Konstruktion der Vorrichtung und steigert somit auch die Betriebssicherheit.

Zweckmässige Weiterbildungen sind in den Unteransprüchen beschrieben. Die Ausgestaltung gemäss dem Unteranspruch 4 zeigt eine einfache Möglichkeit einer Verbindung zweier Kippriegel mit einem gemeinsamen Schwenkriegel. Die konstruktive Lösung nach dem Anspruch 5 steigert die Betriebssicherheit, weil bei einer eventuellen Störung der Verbindung zwischen einem Kippriegel und einem Schwenkriegel wenigstens das zweite Paar Kippriegel/Schwenkriegel funktionsfähig bleibt. Die Ausgestaltung gemäss dem Anspruch 6 zeigt eine weitere Möglichkeit, wie man die Funktionssicherheit steigern kann. Die Federn gemäss dem Anspruch 7 gewährleisten die richtige Funktion auch für den Fall, dass ein Paar Schwenkriegel/Kippriegel nicht richtig funktioniert.

Der Anschlag nach dem Anspruch 8 garantiert, dass der Schwenkriegel nicht ins Leere vorrücken kann. Dieselbe Aufgabe hat auch die Anschlagfläche gemäss dem Anspruch 9 in Bezug auf den Kippriegel. Die Ausführung nach dem Anspruch 10 zeigt eine einfache Möglichkeit der Steuerung der Kippriegel und der Schwenkriegel.

Die Erfindung wird im folgenden anhand schematischer Zeichnungen näher erläutert.
Fig. 1 ist eine perspektivische Darstellung des Erfindungsgegenstandes teilweise im Schnitt,
Fig 2 bis 5 zeigen weitere Varianten des Erfindungsgegenstandes.

In Fig. 1 sind Plattformbalken 1 mit Querbalken 2 verbunden. Die Querbalken 2 liegen auf Wiegen 3, die sich auf nicht dargestellten Balken abrollen können. Mit der Bezugsziffer 4 ist eine Vertikalachse eines nicht dargestellten Kessels gekennzeichnet. Ein Oberofen 5 ist auf einem Basiskasten 6 angeordnet. Ein dreiarmiger Hebel 7 ist mit Hilfe einer Lagerung 8 mit einem der Querbalken 2 verbunden.

Der dreiarmige Hebel 7 wird mit einem hydraulischen Zylinder 9 betätigt. Der dreiarmige Hebel 7 ist einerseits mit zwei Betätigungsstangen 10 und andererseits mit einer Betätigungsstange 22 drehbar verbunden. Die Betätigungsstangen 10 sind senkrecht zu kulissenartigen Körpern 11 geführt, die hier als Platten ausgebildet sind, in welchen Oeffnungen 12 ausgeführt sind. Die kulissenartigen Platten sind in Führungen 13 verschiebbar gelagert. Die Führungen 13 sind ebenfalls mit Oeffnungen 14 versehen. Die -külissenartigen Platten sind mit Hilfe von Betätigungsstangen 15 mit Kippriegeln 16 starr verbunden, die in Führungen 17 verschiebbar gelagert sind. Die Betätigungsstangen 15 sind auch mit hydraulischen Zylindern 18 verbunden. In einem Fundament 21 sind Halterungen 19 mit Bohrungen 20 befestigt. Der dreiarmige Hebel ist mit Hilfe der Betätigungsstange 22 über einen zweiarmigen Hebel 23 mit einem Schwenkriegel 24 verbunden, der in einer Führung 25 gelagert ist. An dem Basiskasten 6 ist ein Anschlag 26 für den Schwenkriegel 24 ausgeführt. In diesem Anschlag ist eine Bohrung 27, in die der Schwenkriegel 24 eindringen kann.

Die Funktionsweise der konstruktiven Lösung gemäss Fig. 1 ist sehr einfach. In der dargestellten Lage ist der Schwenkriegel 24 eingefahren,'so dass der Oberofen 5 nicht schwenken kann. Die Kippriegel 16 sind jedoch ausgefahren, so dass in dieser Lage das Kippen des Ofens möglich ist. Wie aus der Zeichnung ersichtlich, betätigt der hydraulische Zylinder 9 den dreiarmigen Hebel 7. In der dargestellten Lage der kulissenartigen Platten 11 können die Betätigungsstangen in die Oeffnungen 12 in den kulissenartigen Platten 11 nicht eindringen. Wenn jedoch die Betätigungsstange 15 mit Hilfe der hydraulischen Zylinder 18 in der dargestellten Lage nach rechts bewegt werden, werden die Oeffnungen 12 die Lage erreichen, in der sie sich mit den Oeffnungen 14 decken werden. In dieser Lage sind sowohl die Kippriegel 16 als auch der Schwenkriegel 24 verriegelt, weil die Betätigungsstangen durch die Oeffnungen 12 und 14 durchdringen und somit die kulissenartigen Platten 11 fixieren. Wenn der hydraulische Zylinder 9 den dreiarmigen Hebel 7 weiter betätigt, bleiben die Kippriegel 16 verriegelt, der Schwenkriegel 24 wird jedoch über den Betätigungshebel 22 und den zweiarmigen Hebel 23 aus der Bohrung 27 ausgezogen und somit die Drehbewegung des Basiskastens 6 und des Oberofens 5 ermöglicht.

Das in Fig. 2 dargestellte Beispiel zeigt eine einfachere Möglichkeit der gegenseitigen Verriegelung der Kippriegel 16 und der Schwenkriegel 24.

Gleiche Teile sind in Fig. 2 bis 5 mit denselben Bezugsziffern versehen wie in Fig. 1. Die Funktionsweise der Ausführungsform gemäss Fig. 2 ist wie folgt: In der dargestellten Lage ist sowohl der Schwenkriegel 24 als auch die Kippriegel 16 verriegelt. Wenn sich die kulissenartige Platte 11 in der dargestellten Lage aufwärts bewegt, können die Betätigungsstangen 15 in die Bohrungen 12 eindringen. In dieser Lage bleibt die Schwenkbewegung blockiert, die Kippriegel 16 können jedoch aus den Oeffnungen 20 der Halterungen 19 herausgezogen werden. Wenn jedoch die kulissenartige Platte 11 aus der dargestellten Lage nach unten bewegt wird, wird die Schwenkbewegung freigegeben, die Kippbewegung bleibt jedoch verriegelt.

Die Ausführungsform gemäss Fig. 3 zeigt eine direkte starre Verbindung zweier Kippriegel 16 mit einem Schwenkriegel 24, bei dieser Ausführungsform entfallen sowohl die Hebel 7 und 23 gemäss Fig. 1 als auch die kulissenartigen Platten 11 gemäss Fig. 1 und 2. In der dargestellten Lage sind beide Bewegungen verriegelt. Eine Bewegung der starr verbundenen Kipp- und Schwenkriegel aus der dargestellten Lage nach links bedeutet eine Entriegelung der Kippriegel 16, eine Bewegung nach rechts verursacht eine Entriegelung des Schwenkriegels 24. Die Funktionsweise der Ausführungsform nach Fig. 4 entspricht derjenigen gemäss Fig. 3. Die Kippriegel 16 sind jedoch je mit einem einzelnen Sohwenkriegel.24 verbunden.

Fig. 5 zeigt eine Weiterbildung der Erfindung. Es ist ein gemeinsamer Schwenkriegel 28 ausgeführt, der als ein Hohlkörper ausgebildet ist. In diesem gemeinsamen Schwenkriegel 28 sind zwei einzelne Schwenkriegel 29 gelagert, die ebenfalls hohl ausgebildet sind und in ihren Hohlräumen zugbelastete Federn 30 enthalten, diese Federn 30 sind sowohl mit dem gemeinsamen Schwenkriegel 28 als auch mit den einzelnen Schwenkriegeln 29 verbunden. Dies sichert eine richtige Funktion, auch wenn ein Paar Schwenkriegel/Kippriegel nicht funktionsfähig ist.

## Patentansprüche

l. Verriegelungsvorrichtung für einen Lichtbogenofen mit wenigstens einem Kippriegel und wenigstens einem Schwenkriegel, dadurch gekennzeichnet, dass sie Betätigungsstangen (10, 15, 22) für den Kippriegel (16) und für den Schwenkriegel (24) und wenigstens einen kulissenartigen, verschiebbar angeordneten Körper (11) enthält, wobei dieser kulissenartige Körper (11) über wenigstens eine Betätigungsstange (15) mit einem Kippriegel (16) oder einem Schwenkriegel (24) starr verbunden ist und eine weitere Betätigungsstange (10, 15) wenigstens im wesentlichen senkrecht zu dem kulissenartigen Körper (11) verschiebbar gelagert ist (Fig. 1).

2. Verriegelungsvorrichtung nach Anspruch 1, dadurch gekennzeichnet, dass sie einen dreiarmigen Hebel (7) enthält, der mit den Betätigungsstangen (10, 22) für die Steuerung des Schwenkriegels (24) und für die Verriegelung des Kippriegels (16) drehbar verbunden ist (Fig. 1).

3. Verriegelungsvorrichtung für einen Lichtbogenofen mit wenigstens einem Kippriegel und wenigstens einem Schwenkriegel, dadurch gekennzeichnet, dass wenigstens ein Kippriegel (16) mit wenigstens einem Schwenkriegel (24). mit Hilfe wenigstens einer Betätigungsstange (15) starr verbunden ist (Fig. 2).

4. Verriegelungsvorrichtung nach Anspruch 3, dadurch gekennzeichnet, dass zwei Kippriegel (16) mit einem gemeinsamen Schwenkriegel (24) starr verbunden sind (Fig. 3).

5. Verriegelungsvorrichtung nach Anspruch 3, dadurch gekennzeichnet, dass je ein Kippriegel (16) mit je einem Schwenkriegel (24) starr verbunden ist (Fig. 4).

6. Verriegelungsvorrichtung nach Anspruch 3, dadurch gekennzeichnet, dass in einem gemeinsamen Schwenkriegel (28), der als ein Hohlkörper ausgebildet ist, wenigstens zwei einzelne Schwenkriegel (29) angeordnet sind (Fig. 5).

7. Verriegelungsvorrichtung nach Anspruch 6, dadurch gekennzeichnet, dass die einzelnen Schwenkriegel (29) mit dem gemeinsamen Schwenkriegel (28) mit Hilfe von Federn (3c,) verbunden sind (Fig. 5).

8. Verriegelungsvorrichtung nach Anspruch 1 oder 3, dadurch gekennzeichnet, dass für den Schwenkriegel (24) ein Anschlag (26) ausgeführt ist (Fig. 1).

9. Verriegelungsvorrichtung nach Anspruch 1 oder 3, dadurch gekaennzeichnet, dass für den Kippriegel (16) eine Halterumg (19) ausgeführt ist, deren vordere Fläche als eine Anschlagfläche ausgebildet ist (Fig. 1).

10. Vemriegelungsvorrichtung nach Anspruch 1 oder 3, dadurch gekennzeichnet, dass für den Kippriegel (16) und den Schnwenkriegel (24) wenigstens ein hydraulischer Zylinder (9, 18) vorgesehen ist (Fig. 1).
